# EUROPÄISCHE PATENTSCHRIFT

(11) **EP 1 259 735 B1**
(45) Veröffentlichungstag und Bekanntmachung des Hinweises auf die Patenterteilung: **14.01.2009**
(21) Anmeldenummer: 01915075.4
(22) Anmeldetag: 05.03.2001
(51) Int. Cl.: F04B 27/10, F04B 39/12

(54) **HUBKOLBENMASCHINE**
RECIPROCATING PISTON MACHINE
MACHINE A PISTONS ALTERNATIFS

(30) Priorität: 03.03.2000 DE 20013202 U; 31.07.2000 DE 20022264 U
(43) Veröffentlichungstag der Anmeldung: 27.11.2002
(73) Patentinhaber: ixetic MAC GmbH, 61352 Bad Homburg (DE)
(72) Erfinder: OBRIST, Frank, A-6850 Dornbirn (AT); KUHN, Peter, 69469 Weinheim (DE); SEIPEL, Volker, 64404 Bickenbach (DE)
(74) Vertreter: Gleiss, Alf-Olav
(86) Internationale Anmeldenummer: PCT/DE2001/000819
(87) Internationale Veröffentlichungsnummer: WO 2001/065070

(56) Entgegenhaltungen:
- DE-A- 1 653 374
- DE-A- 19 808 251
- US-A- 2 392 543
- US-A- 2 972 955

## Beschreibung

Die Erfindung betrifft eine Hubkolbenmaschine, insbesondere Kompressor, vorzugsweise für die Klimaanlage eines Kraftfahrzeugs, mit einem Gehäuse und einem Gehäusedeckel, wobei in dem Gehäuse die die Kolben umfassende Arbeitseinheit und in dem Gehäusedeckel der Ansaug- und Auslassbereich angeordnet bzw. ausgebildet ist und wobei der Gehäusedeckel mit dem Gehäuse verschraubt ist.

Hubkolbenmaschinen der gattungsbildenden Art sind seit Jahren in den unterschiedlichsten Ausführungsformen und zu unterschiedlichsten Verwendungszwecken beispielsweise aus DE 16 53 374 A, US 2,972,955, US 2,392,543 oder DE 198 08 251 A bekannt. Dabei kann es sich beispielsweise um einen Kompressor handeln, so beispielsweise um einen Kompressor für die Klimaanlage eines Kraftfahrzeugs. Solche Kompressoren werden meist als Klimakompressoren bezeichnet und umfassen ein Gehäuse, welches eine von außerhalb angetriebene Verdichter- bzw. Pumpeneinheit einschließt. Die beispielsweise als Axialkolbenpumpe ausgebildete Pumpeneinheit umfasst wiederum mindestens einen Kolben, der in einem Zylinderblock hin und her bewegbar ist. Üblicherweise ist ein solcher Kompressor mit mehreren Kolben ausgestattet, die bei Drehung einer Taumelscheibe über eine Aufnahmescheibe oder beim Schwenken einer Schwenkscheibe in Richtung ihrer Längsachse hin und her bewegt werden, wobei - im Falle einer Taumelscheibe - die Aufnahmescheibe drehfest im Gehäuse gelagert ist. Das Gehäuse ist üblicherweise durch einen Gehäusedeckel abgeschlossen, der beispielsweise mit dem Gehäuse verschraubt oder verschweißt ist.

Taumelscheibenkompressoren sind in den unterschiedlichsten Ausführungsformen bekannt. Lediglich beispielhaft wird dazu auf die DE 44 41 721 A1 und die DE 196 11 004 A1 verwiesen.

Gemäß DE 44 41 721 A1 umfasst der Kompressor eine auf einer Antriebswelle gestützte Taumelscheibe, um eine einheitliche Drehbewegung auszuführen. Die Taumelscheibe ist mit einer Vielzahl von in einem Zylinderblock hin und her bewegbaren Kolben gekoppelt, wobei die Zylinder-Kolben-Anordnung zum Komprimieren eines Gases dient. Bei den Kolben kann es sich auch um doppelt wirkende Kolben handeln.

Die gattungsbildenden Hubkolbenmaschinen mit verschraubtem oder verschweißtem Gehäusedeckel sind jedoch in der Praxis problematisch. Die Verwendung von Zugankerschrauben erfordert viele Bauteile, nämlich entlang dem Umfang anzuordnende Schrauben. Insbesondere bei erhöhten Druckdifferenzen, die beim Einsatz von Kohlendioxid als Kältemittel auftreten können, sind umso mehr Schrauben erforderlich, um eine hinreichende Festigkeit und Dichtigkeit zu erhalten. Beim Verschrauben ist es erforderlich, die notwendigen Axialverspannungen zu sichern. Ein Verzug beim Verschrauben muss vermieden werden. Außerdem benötigt gegebenenfalls jede Gehäuseverbindung eine eigene Dichtung, so dass eine erhöhte Anzahl potentieller Leckstellen gegeben ist.

Sofern es sich bei der Verbindung zwischen Gehäuse und Gehäusedeckel um eine Schweißverbindung handelt, lässt sich die Hubkolbenmaschine nur noch mit erheblichem Aufwand und gegebenenfalls oder unter Zerstörung einzelner Bauteile öffnen. Insoweit ist der Austausch von Teilen jedenfalls unter wirtschaftlichen Gesichtspunkten nicht mehr oder nur noch bedingt möglich.

Im Lichte der voranstehenden Ausführungen liegt der vorliegenden Erfindung die Aufgabe zugrunde, eine Hubkolbenmaschine der gattungsbildenden Art derart auszugestalten und weiterzubilden, dass eine einfache und dabei reversible Verbindung zwischen dem Gehäuse und dem Gehäusedeckel bei hinreichender Dichtigkeit mit einfachen Mitteln realisierbar ist.

Die erfindungsgemäße Hubkolbenmaschine löst die voranstehende Aufgabe durch die Merkmale des Patentanspruchs 1. Danach ist die im Stand der Technik bereits realisierte Verschraubung ganz besonders ausgebildet, nämlich in Form einer zwischen dem Gehäuse und dem Gehäusedeckel wirkenden Ringmutter. Erfindungsgemäß ist erkannt worden, dass man das Gehäuse und den Gehäusedeckel nach wie vor verschrauben kann, dass sich jedoch die im Stand der Technik auftretenden Probleme bei einer mehrfachen Verschraubung ausschließen lassen. Dies wird durch die Verwendung einer Ringmutter erreicht, die mit einem Außengewinde an der Mutter und einem Innengewinde am Gehäuse in dem Bereich zwischen dem Gehäuse und dem Gehäusedeckel eingesetzt und dort in herkömmlicher Weise festgeschraubt wird (Figur 1).

An dieser Stelle sei angemerkt, dass eine Schraubverbindung mittels Ringmutter ungeachtet dem Innenleben der Hubkolbenmaschine realisierbar ist. So könnte eine Schraubverbindung mit Ringmutter bzw. Gewinde mit oder ohne interner Verschraubung der Baugruppe Zylinderblock-Ventilplatte-Druckdeckel erfolgen. Jedenfalls geht es dabei ganz überwiegend um die Abdichtung nach außen, die mittels Ringmutter bzw. Gewinde einfach realisierbar ist.

Mittels einer Ringmutter kann der Kraftfluss in der Hubkolbenmaschine geschlossen werden. Außerdem ist, abgesehen von der Wellendurchführung und den Anschlüssen, bei Verwendung der Ringmutter oder eines Außengewindes am Deckel (Figur 2), nur noch eine einzige Gehäuseabdichtung erforderlich, nämlich im Bereich der Ringmutter.

Ein weiterer Vorteil in der Verwendung einer Ringmutter ist darin zu sehen, dass sich diese ohne weiteres mit dem Gehäuse und dem Gehäusedeckel - zusätzlich - auf einfache Art verschweißen lässt. Außerdem ist es möglich, die Ringmutter durch einen Schweißring zu ersetzen. Außerdem führt die Verwendung einer Ringmutter im Gegensatz zu zahlreichen Zug-/Ankerschrauben zu einer ganz erheblichen Gewichtsreduzierung.

In vorteilhafter Weise ist die Ringmutter stirnseitig am Gehäuse bzw. ins Gehäuse hineinragend zwischen dem Gehäuse und einem in das Gehäuse zumindest geringfügig hineinragenden Teil des Gehäusedeckels einschraubbar. Letztendlich bildet die Ringmutter ein stirnseitiges, den Deckelrand überkragendes Ende des Gehäuses, wobei sich der Gehäusedeckel in die im Gehäuse abgewandte Richtung erstrecken kann.

Zur Vermeidung einer nach außen tretenden Leckage ist es möglich, zwischen dem Gehäuse und dem Gehäusedeckel unmittelbar hinter der Ringmutter einen als Leckagepfad dienenden Kanal, vorzugsweise in Form eines Ringkanals, vorzusehen. Dieser Kanal könnte auch zur Druckentlastung des Verbindungsbereichs zwischen Gehäuse und Gehäusedeckel dienen.

Wie bereits zuvor erwähnt, lässt sich eine hinreichende Abdichtung durch nur eine einzige Dichtung realisieren, wobei eine solche Dichtung zwischen dem Gehäuse und dem Gehäusedeckel im Bereich unmittelbar hinter der Ringmutter vorgesehen sein kann. Alternativ oder zusätzlich ist es möglich, dass zwischen dem Gehäuse und dem Gehäusedeckel mit Abstand zu der Ringmutter eine innere Dichtung vorgesehen ist, wobei es sich bei der inneren Dichtung um einen umlaufenden Dichtring handeln kann. Durch Einschrauben der Ringmutter könnte der Dichtring zwischen dem Gehäuse und dem Gehäusedeckel durch Anpressung vorgespannt werden, wodurch sich eine besonders wirksame Abdichtung ergibt.

Zur Einengung des Toleranzbereichs der Anzugsmomente könnte die Ringmutter mit einem Schmiermittel versehen sein. Ebenso ist es denkbar, dass die Ringmutter vorzugsweise mit einem polymeren Material zumindest bereichsweise beschichtet und dabei gegebenenfalls selbsthemmend ausgebildet ist. Die Ringmutter könnte aus Metall, insbesondere auch aus einem gehärteten Metall, hergestellt sein.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung von Ausführungsbeispielen der Erfindung anhand der Zeichnung zu verweisen. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert. In der Zeichnung zeigt
- Figur 1: in einer schematischen Darstellung, teilweise, ein Ausführungsbeispiel einer erfindungsgemäßen Hubkolbenmaschine in Form eines Hubkol- benverdichters, wobei dort lediglich die erfindungsgemäßen Merkmale angezeigt sind,
- Figur 2: in einer schematischen Darstellung, teilweise und gegenüber Figur 1 vergrößert, ein weiteres Ausführungsbeispiel einer erfindungsgemäßen Hubkolbenmaschine, wobei dort lediglich das Zusammenwirken zwi- schen dem Gehäuse und dem Gehäusedeckel nebst Dichtungen ge- zeigt ist und
- Figur 3: in einer schematischen Darstellung, teilweise und gegenüber Figur 1 vergrößert, abermals ein weiteres Ausführungsbeispiel einer erfin- dungsgemäßen Hubkolbenmaschine, wobei auch dort lediglich das Zu- sammenwirken zwischen dem Gehäuse und dem Gehäusedeckel nebst Dichtungen gezeigt ist.

Figur 1 zeigt - teilweise - einen Kompressor für die Klimaanlage eines Kraftfahrzeugs. Der Kompressor umfasst ein Gehäuse 1 und eine in dem Gehäuse 1 angeordnete Verdichtungseinheit 2 zum Ansaugen und Verdichten eines Kältemittels, wobei es sich bei dem Kältemittel bevorzugt um CO₂ handeln kann.

Das Kältemittel strömt von einem in einem stirnseitigen Gehäusedeckel 3 ausgebildeten Ansaugbereich 4 durch die Verdichtereinheit 2 hindurch in den ebenfalls im Gehäusedeckel 3 ausgebildeten Auslassbereich 5.

Die Verdichtereinheit 2 dient zum Ansaugen und Verdichten des Kältemittels, wobei die Verdichtereinheit 2 in einem Zylinderblock 6 laufende Kolben 7 und eine die Kolben 7 antreibende Schwenkscheibe umfasst, die in der Figur nicht gezeigt ist. Figur 1 zeigt des Weiteren, dass das Gehäuse 1 und der Gehäusedeckel 3 miteinander verschraubt sind.

Erfindungsgemäß ist die Verschraubung in Form einer zwischen dem Gehäuse 1 und dem Gehäusedeckel 3 wirkenden Ringmutter 8 ausgebildet.

Die Figur zeigt des weiteren, dass die Ringmutter 8 stirnseitig am Gehäuse 1 oder in das Gehäuse 1 hineinragend zwischen dem Gehäuse 1 und einem in das Gehäuse 1 geringfügig hineinragenden Teil des Gehäusedeckels 3 einschraubbar bzw. eingeschraubt ist, wobei die Ringmutter 8 ein Außengewinde und das Gehäuse 1 ein Innengewinde 12 hat.

Zwischen dem Gehäuse 1 und dem Gehäusedeckel 3 ist unmittelbar hinter der Ringmutter 8 ein als Leckagepfad dienender Kanal 9 in Form eines Ringkanals ausgebildet. Danach ist ebenfalls zwischen dem Gehäuse 1 und dem Gehäusedeckel 3, ebenfalls im Bereich unmittelbar hinter der Ringmutter 8, eine innere Dichtung vorgesehen, wobei es sich dabei im Konkreten um einen umlaufenden Dichtring 10 handelt.

Zur leichteren Montage kann die Nut 11 im Gehäusedeckel 3 zur Aufnahme der Ringmutter 8 nach oben konisch erweitert sein. Beim Einschrauben der Ringmutter 8 in das Innengewinde 12 des Gehäuses 1 wird die Schulter bzw. wird der Kragen 13 des Deckels zunehmend gegen die Ventilplatte 14 und einen Kragen bzw. eine Schulter 15 des Zylinderblocks 2 gepresst.

Die Ringmutter 8 selbst kann mit einem polymeren Material beschichtet oder mit Schmiermittel versehen sein, wodurch sich der Toleranzbereich der Anzugsmomente einengen lässt. Die Ringmutter 8 ist aus Metall hergestellt.

Figur 2 zeigt ein weiteres Ausführungsbeispiel einer erfindungsgemäßen Hubkolbenmaschine, wobei dort - teilweise und vergrößert - das Zusammenwirken von Gehäuse 1 und Gehäusedeckel 3 dargestellt ist. Im Konkreten umfasst der Gehäusedeckel 3 ein Außengewinde 16 und das Gehäuse 1 ein Innengewinde 12, wobei das Außengewinde 16 und Innengewinde 12 zusammenwirken.

Figur 2 zeigt des Weiteren die auch bereits in Figur 1 gezeigten baulichen Merkmale, so beispielsweise die Vorkehrung der Dichtung 10 oder des einen Leckagepfad bildenden Kanals 9. Insoweit wird auf die Ausführungen zu Figur 1 verwiesen.

Figur 2 zeigt ebenso die Vorkehrung einer Befestigungsschraube 17 zur Befestigung des Ventilblocks 18 für die in Figur 2 nicht gezeigten Regelventile. Außerdem ist in Figur 2 angedeutet, dass der Ansaugbereich 4 mit einer Thermoisolationsbeschichtung 19 versehen ist.

Figur 3 zeigt ebenfalls in einer schematischen Darstellung, teilweise gegenüber Figur 1. vergrößert, ein weiteres Ausführungsbeispiel einer erfindungsgemäßen Hubkolbenmaschine, wobei auch dort lediglich das Zusammenwirken zwischen dem Gehäuse 1 und dem Gehäusedeckel 3 gezeigt ist. Genauer gesagt ist dort ein ganz besonderer Gehäusedeckel 3 verwendet, der wie eine Überwurfmutter mit dem Gehäuse 1 verschraubt ist. Dazu umfasst der Gehäusedeckel 3 ein Innengewinde 20, welches mit einem partiell ausgebildeten Außengewinde 21 des Gehäuses 1 zusammenwirkt. Mit einer Klemmschulter 22 kommt der Gehäusedeckel 3 am Gehäuse 1 zur Anlage. Durch die Vorkehrung der Klemmschulter 22 wird erreicht, dass der Gehäusedeckel 3 den Zylinderblock 6 zwischen das Gehäuse 1 und den Gehäusedeckel 3 eingeklemmt. Zwischen dem Zylinderblock 6 und dem Gehäuse 1 wirkt eine Dichtung 23. Hinsichtlich weiterer Merkmale wird - zur Vermeidung von Wiederholungen - auch hier auf die Ausführung zu Figur 1 verwiesen.

## Patentansprüche

1. Hubkolbenmaschine mit einem Gehäuse (1) und einem Gehäusedeckel (3), wobei, in dem Gehäuse (1), die die Kolben (7) umfassende Arbeitseinheit und, in dem Gehäusedeckel (3), der Ansaug- und Auslassbereich (4,5) angeordnet beziehungsweise ausgebildet sind und wobei der Gehäusedeckel (3) mit dem Gehäuse (1) verschraubt ist, **dadurch gekennzeichnet, dass** die Verschraubung in Form einer in ihrer Anordnung zwischen dem Gehäuse (1) und dem Gehäusedeckel (3) wirkenden Ringmutter (8) ausgebildet ist.

2. Hubkolbenmaschine nach Anspruch 1, **dadurch gekennzeichnet, dass** die Hubkolbenmaschine ein Kompressor ist.

3. Hubkolbenmaschine nach Anspruch 2, **dadurch gekennzeichnet, dass** der Kompressor in einer Klimaanlage eines Kraftfahrzeugs vorgesehen ist.

4. Hubkolbenmaschine nach einem der vorhergehenden Ansprüche, **dadurch gekennzeichnet, dass** die Ringmutter (8) am Gehäuse (1) zwischen dem Gehäuse (1) und einem in das Gehäuse (1) zumindest geringfügig hineinragenden Teil des Gehäusedeckels (3) einschraubbar ist.

5. Hubkolbenmaschine nach Anspruch 4, **dadurch gekennzeichnet, dass** die Ringmutter (8) stirnseitig am Gehäuse (1) einschraubbar ist.

6. Hubkolbenmaschine nach einem der vorhergehenden Ansprüche, **dadurch gekennzeichnet, dass** zwischen dem Gehäuse (1) und dem Gehäusedeckel (3) unmittelbar hinter der Ringmutter (8) ein als Leckagepfad dienender Kanal (9) vorgesehen ist.

7. Hubkolbenmaschine nach Anspruch 6, **dadurch gekennzeichnet, dass** der Kanal (9) in Form eines Ringkanals ausgebildet ist.

8. Hubkolbenmaschine nach einem der vorhergehenden Ansprüche, **dadurch gekennzeichnet, dass** zwischen dem Gehäuse (1) und dem Gehäusedeckel (3) eine innere Dichtung (10) vorgesehen ist.

9. Hubkolbenmaschine nach Anspruch 8, **dadurch gekennzeichnet, dass** die Dichtung (10) als umlaufender Dichtring ausgeführt ist.

10. Hubkolbenmaschine nach Anspruch 8 oder 9, **dadurch gekennzeichnet, dass** die Dichtung (10) im Bereich unmittelbar hinter der Ringmutter (8) oder mit Abstand zu der Ringmutter (8) vorgesehen ist.

11. Hubkolbenmaschine nach einem der vorhergehenden Ansprüche, **dadurch gekennzeichnet, dass** die Ringmutter (8) zur Reduzierung des Toleranzbereichs der Anzugsmomente mit einem Schmiermittel versehen ist und/oder mit einem polymeren Material zumindest bereichsweise beschichtet ist.

12. Hubkolbenmaschine nach einem der vorhergehenden Ansprüche, **dadurch gekennzeichnet, dass** die Ringmutter (8) aus Metall hergestellt ist.

13. Hubkolbenmaschine nach Anspruch 12, **dadurch gekennzeichnet, dass** das Metall gehärtet ist.

14. Hubkolbenmaschine nach einem der vorhergehenden Ansprüche, **dadurch gekennzeichnet, dass** der Gehäusedeckel (3) ein Außengewinde (21) und das Gehäuse (1) ein Innengewinde (20) aufweist oder dass der Gehäusedeckel (3) mit der Ringmutter (8) einstückig ausgebildet ist oder dass die Ringmutter (8) im Gehäusedeckel (3) integriert ist.

15. Hubkolbenmaschine nach einem der vorhergehenden Ansprüche, **dadurch gekennzeichnet, dass** die Ringmutter (8) als "Überwurfmutter" realisiert ist, durch die ein Innengewinde (20) aufweisender Gehäusedeckel (3) ausgebildet wird, und dass das Gehäuse (1) entsprechend ein Außengewinde (21) hat.

## Claims

1. Reciprocating piston machine comprising a housing (1) and a housing cover (3), wherein the working unit comprising the pistons (7) are arranged or configured in the housing (1) and the intake and outlet region (4, 5) are arranged or configured in the housing cover (3) and wherein the housing cover (3) is screwed to the housing (1), **characterized in that** the screw connection is configured in the form of a ring nut (8) acting in its arrangement between the housing (1) and the housing cover (3).

2. Reciprocating piston machine according to claim 1, **characterized in that** the reciprocating piston machine is a compressor.

3. Reciprocating piston machine according to claim 2, **characterized in that** the compressor is provided in an air conditioning system of a motor vehicle.

4. Reciprocating piston machine according to one of the preceding claims, **characterized in that** the ring nut (8) can be screwed to the housing (1) between the housing (1) and a part of the housing cover (3) that projects at least slightly into the housing (1).

5. Reciprocating piston machine according to claim 4, **characterized in that** the ring nut (8) can be screwed to the housing (1) at the front face.

6. Reciprocating piston machine according to one of the preceding claims, **characterized in that** a channel (9) serving as a leakage path is provided between the housing (1) and the housing cover (3) immediately after the ring nut (8).

7. Reciprocating piston machine according to claim 6, **characterized in that** the channel (9) is configured in the form of an annular channel.

8. Reciprocating piston machine according to one of the preceding claims, **characterized in that** an inner seal (10) is provided between the housing (1) and the housing cover (3).

9. Reciprocating piston machine according to claim 8, **characterized in that** the seal (10) is configured as a peripheral ring seal.

10. Reciprocating piston machine according to claim 8 or 9, **characterized in that** the seal (10) is provided in the region immediately behind the ring nut (8) or set apart from the ring nut (8).

11. Reciprocating piston machine according to one of the preceding claims, **characterized in that** the ring nut (8) is provided with a lubricant and/or is coated with a polymeric material at least in certain regions for reducing the tolerance range of the tightening torques.

12. Reciprocating piston machine according to one of the preceding claims, **characterized in that** the ring nut (8) is made of metal.

13. Reciprocating piston machine according to claim 12, **characterized in that** the metal is hardened.

14. Reciprocating piston machine according to one of the preceding claims, **characterized in that** the housing cover (3) has an external thread (21) and the housing (1) has an internal thread (20) or **in that** the housing cover (3) is formed in one piece with the ring nut (8) or **in that** the ring nut (8) is integrated in the housing cover (3).

15. Reciprocating piston machine according to one of the preceding claims, **characterized in that** the ring nut (8) is embodied as a "cap nut" by which a housing cover (3) having an internal thread (20) is formed, and **in that** the housing (1) accordingly has an external thread (21).

## Revendications

1. Machine à pistons alternatifs comprenant un carter (1) et un couvercle de carter (3), dans laquelle l'unité de travail comprenant les pistons (7) est disposée respectivement formée dans le carter (1) et la partie admission et échappement (4, 5) est disposée respectivement formée dans le couvercle de carter (3) et le couvercle de carter (3) est vissé sur le carter (1), **caractérisée en ce que** l'assemblage vissé est réalisé sous la forme d'un écrou à anneau (8) opérant dans sa disposition entre le carter (1) et le couvercle de carter (3).

2. Machine à pistons alternatifs selon la revendication 1, **caractérisée en ce que** la machine à pistons alternatifs est un compresseur.

3. Machine à pistons alternatifs selon la revendication 2, **caractérisée en ce que** le compresseur est prévu dans une installation de climatisation d'un véhicule automobile.

4. Machine à pistons alternatifs selon l'une quelconque des revendications précédentes, **caractérisée en ce que** l'écrou à anneau (8) peut être vissé sur le carter (1) entre le carter (1) et une partie du couvercle de carter (3) pénétrant au moins légèrement dans le carter (1).

5. Machine à pistons alternatifs selon la revendication 4, **caractérisée en ce que** l'écrou à anneau (8) peut être vissé sur le carter (1) du côté frontal.

6. Machine à pistons alternatifs selon l'une quelconque des revendications précédentes, **caractérisée en ce qu'**un canal (9) servant de chemin de fuite est prévu entre le carter (1) et le couvercle de carter (3), juste derrière l'écrou à anneau (8).

7. Machine à pistons alternatifs selon la revendication 6, **caractérisée en ce que** le canal (9) est réalisé sous la forme d'un canal annulaire.

8. Machine à pistons alternatifs selon l'une quelconque des revendications précédentes, **caractérisée en ce qu'**un joint intérieur (10) est prévu entre le carter (1) et le couvercle de carter (3).

9. Machine à pistons alternatifs selon la revendication 8, **caractérisée en ce que** le joint (10) est réalisé sous la forme d'une bague d'étanchéité périphérique.

10. Machine à pistons alternatifs selon la revendication 8 ou 9, **caractérisée en ce que** le joint (10) est prévu dans la zone juste derrière l'écrou à anneau (8) ou à distance de l'écrou à anneau (8).

11. Machine à pistons alternatifs selon l'une quelconque des revendications précédentes, **caractérisée en ce que** l'écrou à anneau (8) est muni d'un lubrifiant et/ou est revêtu d'un matériau polymère au moins par endroits pour réduire la plage de tolérance des couples de serrage.

12. Machine à pistons alternatifs selon l'une quelconque des revendications précédentes, **caractérisée en ce que** l'écrou à anneau (8) est réalisé en métal.

13. Machine à pistons alternatifs selon la revendication 12, **caractérisée en ce que** le métal est trempé.

14. Machine à pistons alternatifs selon l'une quelconque des revendications précédentes, **caractérisée en ce que** le couvercle de carter (3) présente un filetage extérieur (21) et le carter (1) un filetage intérieur (20) ou que le couvercle de carter (3) est réalisé d'une seule pièce avec l'écrou à anneau (8) ou que l'écrou à anneau (8) est intégré dans le couvercle de carter (3).

15. Machine à pistons alternatifs selon l'une quelconque des revendications précédentes, **caractérisée en ce que** l'écrou à anneau (8) est réalisé sous la forme d'un « écrou à chapeau » par lequel un couvercle de carter (3) présentant un filetage intérieur (20) est formé et **en ce que** le carter (1) a, de manière correspondante, un filetage extérieur (21).
